# EUROPÄISCHE PATENTSCHRIFT

(11) **EP 3 231 960 B1**
(45) Veröffentlichungstag und Bekanntmachung des Hinweises auf die Patenterteilung: **09.08.2023**
(21) Anmeldenummer: 17165462.7
(22) Anmeldetag: 07.04.2017
(51) Int. Cl.: E04G 5/14, E04G 21/32, B66B 13/30, E04G 21/16, B66B 9/187

(54) **ABSTURZSICHERUNG FÜR EINEN ÜBERGANG VON EINEM AUFZUG ZU EINEM GEBÄUDE ODER GERÜST**
FALL PROTECTION DEVICE FOR A TRANSITION FROM AN ELEVATOR TO A BUILDING OR A SCAFFOLDING
BARRIÈRE DE SÉCURITÉ INSTALLÉE POUR UNE TRANSITION DEPUIS UN ASCENSEUR VERS UN BÂTIMENT OU UN ÉCHAFAUDAGE

(30) Priorität: 11.04.2016 DE 202016101903 U
(43) Veröffentlichungstag der Anmeldung: 18.10.2017
(73) Patentinhaber: GEDA GmbH, 86663 Asbach-Bäumenheim (DE)
(72) Erfinder: Uhl, Matthias, 86720 Nördlingen (DE); Ziegelmeier, Manuel, 86663 Asbach-Bäumenheim (DE)
(74) Vertreter: Cremer & Cremer

(56) Entgegenhaltungen:
- DE-A1-102009 033 010
- DE-A1-102010 027 094
- JP-A- H07 207 954
- JP-U- S5 229 730
- KR-B1- 101 558 129
- KR-Y1- 200 425 034

## Beschreibung

Die vorliegende Erfindung betrifft eine Absturzsicherung für einen Übergang eines Aufzugs, beispielsweise eines Bauaufzugs oder eines Industrieaufzugs, zu einem Gebäude oder Gerüst nach dem Oberbegriff von Patentanspruch 1.

Die Übergänge von einem Aufzug zu einem Gebäude oder einem Gerüst, wie beispielsweise einem Baustellengerüst, sind besonders absturzgefährdet. Die Absturzgefahr betrifft sowohl Personen als auch Ladung wie Baumaterial oder andere Dinge, die mit dem Aufzug in die jeweilige Etage transportiert werden sollen. Auch beim Absturz von Ladung oder anderen Dingen an einem Gebäude- oder Gerüstübergang kann großer Schaden entstehen, da die herunterfallenden Teile nicht nur Sachbeschädigung sondern auch Personenschäden hervorrufen können. Deshalb ist es von größter Wichtigkeit, dass diese Übergangsstellen besonders gut gesichert sind. Es sei angemerkt, dass die beschriebenen Übergangsstellen in der Fachsprache auch als Ladestellen oder Ladestellenübergänge bezeichnet werden.

### Stand der Technik

Im Stand der Technik ist zur Absturzsicherung gängig, dass vom Gebäude bzw. Gerüst aus betrachtet an dem Übergang eine Art Tür, bisweilen als Etagensicherungstür bezeichnet, befestigt ist, die sich nur dann öffnen lässt, wenn ein Aufzug in der richtigen Stellung und Position vor dieser Etagensicherungstür hält. In allen anderen Fällen muss die Tür geschlossen bleiben und darf nicht zu öffnen sein, da Absturzgefahr bestehen würde.

Um einen Spalt zwischen Aufzug und Übergang zum Gebäude oder Gerüst zu überbrücken weist der Aufzug oftmals eine Rampe auf, die ausgeklappt wird, wenn der Aufzug in der anzufahrenden Etage hält. Wichtig ist in diesem Fall, dass die den Übergang sichernde und verschließende Tür nur dann zu öffnen ist, wenn die Rampe auch tatsächlich ausgelegt worden ist, das heißt der Spalt zwischen Gerüst und Übergang von der Rampe überbrückt ist. Andernfalls droht wiederum die Gefahr, dass Personen oder Ladungen in den Spalt stürzen könnten.

Ein Beispiel für eine solche Aufzugs-Etagentür ist beschrieben in den Europäischen Patentanmeldungen EP 2 974 989 A1 und EP 1 300 529 A1 sowie dem Gebrauchsmuster DE 20 2009 014 346 U1 der Anmelderin.

In der JP H07 207954 A ist eine provisorische Tür für eine Aufzugsöffnung vorgestellt. Es handelt sich hierbei um einen zerlegbaren Rahmen mit Drehtür.

Die JP S 5229730 U offenbart eine feststehende Absturzsicherung, die nicht türartig geöffnet werden kann. Sie muss als Ganzes abmontiert werden, wenn die durch sie verschlossene Wandöffnung zugänglich sein soll. Als Etagensicherungstür für die eingangs beschriebene Anwendung ist sie nicht zu gebrauchen.

Die DE 10 2009 033 010 A1 beschreibt ein Ladestellentor für einen Bauaufzug. Das Ladestellentor ist als Drehflügeltor ausgebildet.

In der DE 10 2010 027 094 A1 ist der Umbau von zwei Bauzaunelementen zu einem Schiebetor beschrieben. Ein Türrahmen für Schiebetüren wird offenbart in der KR 10-1558129. Eine Bahnsteigtür, die verhindern soll, dass Personen auf die Gleise fallen, ist Gegenstand einer weiteren koreanischen Veröffentlichung, KR 20-0425034.

### Aufgabenstellung

Bei Aufzügen, die nicht nur zum Transport von Ladung sondern auch zum Personentransport eingesetzt werden, verlangen Sicherheitsvorschriften Türen, die wenigstens 200 cm hoch sind. Anders bei reinen Transportaufzügen; hier reicht es, eine Etagensicherungstür in einer Höhe mit 100 - 120 cm vorzusehen. Hohe Türen werden auch bei schneller fahrenden Aufzügen verlangt, das heißt wenn der Aufzug mit einer Geschwindigkeit von mindestens 42 m/min fährt.

Auch gibt es Konstellationen, in denen die Breite üblicher Etagensicherungstüren nicht ausreichend ist, z. B. wenn Gebäudeübergänge besonders breit sind oder in den Fällen, in denen ein überbreiter Aufzug eingesetzt wird, um sperriges Ladegut zu transportieren.

Ausgehend von dem Vorstehenden ist Aufgabe der vorliegenden Erfindung die Bereitstellung einer Absturzsicherung am Übergang zu einem Gebäude oder Gerüst eines Aufzugs, mit der sich die Anforderungen an unterschiedliche Höhen und Breiten zur Absicherung des Übergangs besonders einfach realisieren lassen.

Die Aufgabe wird gelöst durch eine Absturzsicherung nach Patentanspruch 1. Bevorzugte Ausgestaltungen sind Gegenstand der Unteransprüche.

### Erfindungsbeschreibung

Die Absturzsicherung für einen Übergang von einem Aufzug zu einem Gebäude oder Gerüst weist einen Rahmen und ein Öffnungsverschlussblatt zum Verschluss einer Öffnung an dem Übergang auf. Der Rahmen weist eine untere Quertraverse und seitliche Rahmenteile auf. Die Quertraverse und die seitlichen Rahmenteile sind miteinander zu dem Rahmen verbindbar, wobei die Verbindung so erfolgt, dass sie lösbar ist. Erfindungsgemäß ist der Rahmen modulartig erweiterbar, indem die Absturzsicherung weitere Quertraversen und/oder seitliche Rahmenteile umfasst, die in den Rahmen einfügbar sind. Durch Einfügen von weiteren Quertraversen ist die Absturzsicherung in der Breite erweiterbar; durch Einfügen von weiteren seitlichen Rahmenteilen ist sie in der Höhe erweiterbar. Durch die Lösbarkeit der Verbindung ist eine vorhandene Absturzsicherung jederzeit sowohl in der Höhe als auch in der Breite erweiterbar, sollten neue Anforderungen auftreten, die eine Erweiterung erforderlich machen. Wird beispielsweise an Stelle eines vorhandenen langsamen Aufzugs nun ein neuer Aufzug eingesetzt, der mit einer Geschwindigkeit von mehr als 42 m/min fährt, so kann entsprechend die Absturzsicherung einfach erhöht werden, indem die Verbindungen der Einzelteile des Rahmens gelöst werden, weitere seitliche Rahmenteile eingefügt werden und alles wieder neu verbunden wird. Ebenso lässt sich die Absturzsicherung einfach in der Breite erweitern durch Einfügen weiterer unterer Quertraversen, wenn beispielsweise der Aufzug nun an einem Gebäude mit einer entsprechend breiteren Gebäudeübergangsöffnung eingesetzt werden soll. Erfindungsgemäß ist das Öffnungsverschlussblatt türblattartig, wobei es in der Art des Türblattes einer Schiebetüre gegenüber dem Rahmen verschiebbar ist. Weiter umfasst die Absturzsicherung zumindest ein weiteres Öffnungsverschlussblatt und/oder zumindest eine Öffnungsverschlussblatterhöhung, so dass das Öffnungsverschlussblatt in einer Breite und/oder in einer Höhe modulartig erweiterbar ist. Erfindungsgemäß ist das Öffnungsverschlussblatt in der Höhe modulartig erweiterbar, indem die zumindest eine Öffnungsverschlussblatterhöhung auf ein Basisöffnungsverschlussblatt setzbar und mit diesem, insbesondere lösbar, verbindbar ist.

Wie sich aus dem Vorstehenden ergibt, ist die Erfindung insbesondere darin zu sehen, dass die Absturzsicherung mit vergleichsweise geringem Aufwand den entsprechenden gesetzlichen Vorgaben und örtlichen Gegebenheiten angepasst werden kann. Bis zum jetzigen Zeitpunkt mussten jeweils komplett neue Absturzsicherungen gekauft werden. Es wäre auch gar nicht möglich gewesen, die bekannten Absturzsicherungen, wie sie oben beispielhaft anhand der zitierten Druckschriften des Standes der Technik vorgestellt worden sind, in irgendeiner Dimension zu erweitern. Die Konstruktion derselben ließe dies nicht zu.

Vorzugsweise ist an der Absturzsicherung ein Verriegelungsmechanismus vorgesehen, so dass das Öffnungsverschlussblatt nur dann geöffnet werden kann, wenn sich der Aufzug tatsächlich an dem Übergang in der richtigen Stellung und in einer Halteposition befindet. Dieser Verriegelungsmechanismus soll dann betätigt werden, wenn der Aufzug vor der Etage hält.

Besonders bevorzugt ist der Verriegelungsmechanismus durch eine Rampe des Aufzugs betätigbar. Wie eingangs erwähnt, überbrückt diese Rampe den Spalt zwischen Aufzug und Gebäude bzw. Gerüst.

Bevorzugt hat der Verriegelungsmechanismus einen Kipphebel, der nur in einer waagrechten Position, das heißt in einer Position parallel zur unteren Quertraverse, ein Öffnen des Öffnungsverschlussblattes erlaubt. Durch Auflegen der Rampe geht der Kipphebel in diese waagerechte Position über. Ohne aufgelegte Rampe ist der Kipphebel in einer gekippten Stellung, das heißt in einer Stellung, die von der Parallele zur unteren Quertraverse abweicht, welche das Öffnungsverschlussblatt sperrt, so dass es nicht geöffnet werden kann. Ohne aufliegende Rampe fällt der Kipphebel, bedingt durch die Schwerkraft, immer in eine verriegelte Position.

Als Gegenstück zu dem Kipphebel ist in einer bevorzugten Ausführung zumindest ein, bevorzugt sind zumindest zwei, Arretierungsbolzen an der Unterseite des Öffnungsverschlussblattes vorgesehen, welche/r in das Öffnungsverschlussblatt eingreift/en, z. B. in einen Rahmen des Öffnungsverschlussblattes. Durch die Öffnungsbewegung des Kipphebels wird der Arretierungsbolzen ebenfalls geöffnet, das heißt aus dem Eingriff mit dem Öffnungsverschlussblatt genommen. Sind mehrere Arretierungsbolzen vorhanden, so wird die Sicherheit weiter erhöht - selbst wenn ein Arretierungsbolzen versehentlich geöffnet sein sollte, so hält der zweite oder halten die weiteren Arretierungsbolzen das Öffnungsverschlussblatt immer noch geschlossen. Damit das Öffnungsverschlussblatt verschoben und damit geöffnet werden kann, müssen alle Arretierungsbolzen geöffnet worden sein.

Bevorzugt wird der modulartige Aufbau des Rahmens dadurch erzielt, dass als seitliche Rahmenteile sogenannte Basisrahmenteile vorgesehen sind, welche in die untere Quertraverse einführbar sind. Es wird sozusagen rechts und links jeweils ein Basisrahmenteil in die untere Quertraverse eingeführt. Bevorzugt ist dieses Basisrahmenteil L-förmig, das heißt es weist einen langen Schenkel auf, der die seitliche Begrenzung des Rahmens darstellt, und einen kurzen Schenkel, der auch als Querschenkel bezeichnet wird, der zumindest teilweise in eine entsprechende Öffnung der unteren Quertraverse einführbar ist. Durch Zusammenstecken von zwei Basisrahmenteilen und einer unteren Quertraverse lässt sich ein erfindungsgemäßer Rahmen aufbauen.

Insbesondere bei höheren Türen ist neben einer unteren Quertraverse eine obere Quertraverse vorgesehen. Diese obere Quertraverse ist wiederum in die seitlichen Rahmenteile, beispielsweise in die Basisrahmenteile, einführbar. Hierfür sieht die obere Quertraverse aus wie eine Bank oder wie ein langer Tisch, jedoch nur mit zwei Beinen. Die lange Seite stellt die Begrenzung des Rahmens nach oben dar. Die beiden kurzen Beine weisen nach unten in Richtung der unteren Quertraverse und sind in Öffnungen der seitlichen Rahmenteile einführbar.

Zur Erhöhung der Absturzsicherung sind neben Basisrahmenteilen sogenannte Rahmenverlängerungen vorgesehen, die in die Basisrahmenteile einführbar sind und in welche wiederum eine obere Quertraverse eingeführt werden kann. Durch beliebiges Einführen einer beliebigen Anzahl an Rahmenverlängerungen ist im Grunde der Rahmen beliebig in die Höhe erweiterbar.

Zur Verbreiterung der Absturzsicherung, genauer des Rahmens der Absturzsicherung, ist bevorzugt vorgesehen, dass mehrere untere Quertraversen hintereinander gereiht und miteinander verbunden werden können. So können beispielsweise zwei untere Quertraversen nebeneinander gelegt und miteinander verbunden werden, so dass der Rahmen nun doppelt so breit ist. Selbstverständlich müssen hier wiederum die seitlichen Rahmenteile und eventuell eine entsprechend lange bzw. breite obere Quertraverse noch hinzugefügt werden, um einen vollständigen Rahmen zu erhalten.

Das Verbinden der unteren Quertraversen geschieht bevorzugt mit Hilfe eines Verbinders, beispielsweise in der Art eines kurzen Zwischenstücks, das sowohl auf der einen Seite in die erste untere Quertraverse und auf der anderen Seite in die zweite untere Quertraverse einführbar ist.

Die einzelnen Rahmenteile können miteinander lösbar verbunden werden; sie können beispielsweise miteinander verschraubt werden.

Nicht nur der Rahmen der Absturzsicherung ist modulartig erweiterbar, auch das Öffnungsverschlussblatt ist modulartig erweiterbar. Hierfür können mehrere Öffnungsverschlussblätter nebeneinander bzw. übereinander miteinander verbunden werden. Soll beispielsweise eine doppelt so hohe Absturzsicherung zur Verfügung gestellt werden, so werden zwei Öffnungsverschlussblätter übereinander gestellt und beispielsweise miteinander verschraubt.

Erfindungsgemäß ist das Öffnungsverschlussblatt in Form einer Schiebetür gestaltet, das heißt es lässt sich zu einer Seite hin verschieben. Wie es im Stand der Technik bekannt ist, kann der Anschlag dabei so gewählt werden, dass das Öffnungsverschlussblatt zur rechten Seite oder zur linken Seite verschoben werden kann, je nach Bedarf und örtlichen Gegebenheiten.

Das Verschieben geschieht insbesondere dadurch, dass eine Laufschiene vorhanden ist, wobei die Laufschiene bevorzugt vor die untere Quertraverse gesetzt ist. Auf diese Art und Weise kann das Öffnungsverschlussblatt vor der Gebäudeöffnung bzw. vor dem Gerüstübergang verschoben werden, so dass der Öffnungsweg für das Öffnungsverschlussblatt stets frei ist.

Bevorzugt ist das Öffnungsverschlussblatt am Rahmen gelagert.

In einer weiteren bevorzugten Ausführung ist eine Halterung vorgesehen, die die Funktion hat, das Öffnungsverschlussblatt vor dem Herausfallen zu sichern, die jedoch zugleich als Führung beim Öffnen des Öffnungsverschlussblattes dienen soll. Es handelt sich zuzusagen um eine "Halterung und Torführung".

In einer Ausgestaltung ist die Halterung mehrteilig, das heißt sie weist ein Befestigungsteil auf, das am Rahmen befestigbar ist, und ein sogenanntes Aufnahmeteil welches einen Bereich des Öffnungsverschlussblattes aufnimmt und das auch zugleich die Führung beim Öffnen des Öffnungsverschlussblattes bereitstellt.

Besonders bevorzugt ist die Halterung symmetrisch gestaltet, so dass nur eine Halterung bereitgestellt werden muss, die beiderseits montiert werden kann, das heißt die sowohl rechts als auch links angebaut werden kann.

### Figurenkurzbeschreibung

Die vorliegende Erfindung kann noch besser verstanden werden, wenn Bezug auf die beiliegenden Figuren genommen wird, die beispielhaft besonders vorteilhafte Ausgestaltungsmöglichkeiten darlegen, ohne die vorliegende Erfindung auf diese einzuschränken, wobei
Figur 1 eine Absturzsicherung im geschlossenen (Figur 1A) und im geöffneten Zustand (Figur 1B);
Figur 2 eine schematische Darstellung des Aufbaus eines ersten Ausführungsbeispiels eines Rahmens;
Figur 3 eine schematische Darstellung eines zweiten Ausführungsbeispiels eines Rahmens;
Figur 4 ein drittes Ausführungsbeispiel eines Rahmens in Einzelteilen (Figur 4A) und im zusammengebauten Zustand (Figur 4B);
Figur 5 ein viertes Ausführungsbeispiel eines Rahmens in Einzelteilen (Figur 5A) und im zusammengebauten Zustand (Figur 5B);
Figur 6 ein fünftes Ausführungsbeispiel eines Rahmens;
Figur 7 ein sechstes Ausführungsbeispiel eines Rahmens;
Figur 8 ein Ausführungsbeispiel eines Öffnungsverschlussblattes;
Figuren 9, 10 und 11 verschiedene Ausführungsbeispiele von modularen Anordnungen von Öffnungsverschlussblättern;
Figur 12 eine Detailansicht eines Verriegelungsmechanismus einer Absturzsicherung;
Figur 13 eine Halterung in perspektivischer Darstellung: zeigen.

### Figurenbeschreibung

Die in den einzelnen Figuren gezeigten Ausgestaltungsmöglichkeiten lassen sich auch untereinander in beliebiger Form verbinden, solange dies nicht den Schutzumfang der Erfindung verlässt, welcher nur durch die beigefügten Ansprüche definiert ist.

Vorab sei angemerkt, dass die Bezugszeichen für Teile mit gleicher Funktion jeweils um 100 erhöht sind, z. B. trägt eine untere Quertraverse die Bezugszeichen 21, 121, 221 etc.. Kommen die gleichen Teile mehrfach in einem Ausführungsbeispiel vor, z. B. zwei Basisrahmenteile 23, so werden sie zur Unterscheidung mit Hochstrichen gekennzeichnet, das heißt erstes Basisrahmenteil 23, zweites Basisrahmenteil 23`. Zur Vermeidung von Wiederholungen sind nachfolgend die Figuren nicht immer vollständig beschrieben, sondern es sind vor allem die Unterschiede zu vorangehenden Figuren dargelegt. Der Fachmann ist in der Lage, die Beschreibung auch der konkret zu einer Figur nicht erläuterten Bezugszeichen der Beschreibung vorangegangener Figuren zu entnehmen und entsprechend die Bezugszeichen der betroffenen Figur einzusetzen.

Die Figuren 1A und 1B zeigen ein Beispiel einer erfindungsgemäßen Absturzsicherung 1. Das dargestellte Ausführungsbespiel kann auch als Etagensicherungstür bezeichnet werden.

Derartige Absturzsicherungen können beispielsweise am Übergang zwischen einem Aufzug und einem Gebäude oder zwischen einem Aufzug und einem Gerüst, beispielsweise einem Baugerüst, eingesetzt werden.

Die Absturzsicherung 1 besteht aus einem Rahmen 2 und einem Öffnungsverschlussblatt 3. Genauer, das Öffnungsverschlussblatt 3 ist in der dargestellten Ausführungsform zweiteilig, es besteht aus einem Basisöffnungsverschlussblatt 53 und einer Öffnungsverschlussblatterhöhung 54. Es handelt sich bei der vorgestellten Absturzsicherung um eine erhöhte Version, beispielsweise mit einer Gesamthöhe von ca. 200 cm.

Mit Hilfe von Streben zur Anbindung an ein Gerüst 6, 6', 6", 6‴ ist der Rahmen 2 und damit die Absturzsicherung 1 an dem Gerüst oder auch an einem Gebäude befestigbar. Die Befestigung erfolgt im vorliegenden Ausführungsbeispiel mit Hilfe von Befestigungsschellen 7, wovon in der Darstellung der Figur 1A eine dargestellt ist.

Das Öffnungsverschlussblatt 3 wird im Rahmen 2 von einer Halterung gehalten und von dieser auch bei seiner Öffnungs- und Schließbewegung, dargestellt durch den Pfeil LR, gehalten und geführt. Der Anschlag 9 begrenzt die Beweglichkeit des Öffnungsverschlussblattes 3.

Der Rahmen 2 ist aus einer unteren Quertraverse 21 und einer oberen Quertraverse 22, zwei Basisrahmenteilen 23, 23' und zwei Rahmenverlängerungen 24, 24' zusammengesetzt.

Im Rahmen der vorliegenden Erfindung werden Basisrahmenteile und Rahmenverlängerungen unter dem Begriff "seitliche Rahmenteile" zusammengefasst.

Auf der zum Gebäude gewandten Seite der Absturzsicherung 1 ist eine Schwelle 10 in der dargestellten Ausführungsform vorgesehen, die mit der unteren Quertraverse 21 verbunden ist.

Zu sehen ist in Figur 1 auch der Verriegelungsmechanismus 4, genauer der Kipphebel 60 des Verriegelungsmechanismus 4. In Figur 1 ist die Absturzsicherung 1 geschlossen und der Kipphebel 60 und damit der Verschlussmechanismus 4 nicht betätigt, so dass das Öffnungsverschlussblatt 3 nicht geöffnet werden kann. Es muss solange in einer geschlossenen Stellung verharren, bis der Verriegelungsmechanismus 4 betätigt worden ist, beispielsweise durch die abgeklappte und auf den Verriegelungsmechanismus 4 aufgelegte Rampe eines an diesem Geschoss und damit vor der Absturzsicherung 1 haltenden Aufzugs. Der Verriegelungsmechanismus 4, genauer der Kipphebel 60, nimmt daraufhin die in Figur 1B gezeigte waagrechte Position ein, so dass das Öffnungsverschlussblatt 3 aufgeschoben werden kann.

Anzumerken ist, dass anstelle einer Schiebetür selbstverständlich auch eine Klapptür in der Art einer Flügeltür als Öffnungsverschlussblatt denkbar ist.

In Figur 2 ist schematisch das Prinzip der Erfindung dargestellt. Es zeigt den Aufbau eines in der Höhe erweiterten Rahmens 102 einer erfindungsgemäßen Absturzsicherung, ähnlich wie sie anhand der Figuren 1 beschrieben worden ist. Der Rahmen 102 ist zusammengesetzt aus einer unteren Quertraverse 121, einer oberen Quertraverse 122, aus zwei Basisrahmenteilen 123, 123` und aus zwei Rahmenverlängerungen 124, 124`. Die einzelnen Teile werden ineinander gesteckt, wie angedeutet durch die Pfeile S. Außerdem ist noch eine Laufschiene 105 vorgesehen, die vor der unteren Quertraverse 121 befestigt wird.

Das Basisrahmenteil 123 hat eine L-Form mit einem langen Schenkel 125 und einem kurzen Schenkel 126. Der kurze Schenkel 126 wird in eine entsprechende Öffnung 128 der unteren Quertraverse 121 eingeführt. Ähnlich verhält es sich beim Basisrahmenteil 123` mit langem Schenkel 125` und kurzem Schenkel 126', welcher in eine Öffnung 128' der unteren Quertraverse 121 eingesteckt wird.

In die Öffnungen 127, 127` der Basisrahmenteile 123, 123` wird wiederum jeweils eine Rahmenverlängerung 124, 124` eingesteckt. Hierfür weist die Rahmenverlängerung 124, 124` entsprechende Steckzapfen 129, 129' auf.

In Aufnahmeöffnungen 130, 130' der Rahmenverlängerungen 124, 124' wird eine obere Quertraverse 122 eingeführt. Hierfür weist die obere Quertraverse 122 zwei Steckzapfen 131, 131` auf.

Nach dem Ineinanderstecken werden die einzelnen Teile miteinander verbunden, beispielsweise durch Schrauben.

Figur 3 zeigt wiederum in schematischer Darstellung ein weiteres Ausführungsbeispiel eines Rahmens 202. In diesem Fall handelt es sich um einen sowohl in der Höhe erweiterten Rahmen als auch in der Breite erweiterten Rahmen. Die zu verwendenden Öffnungsverschlussblätter sind in Figur 9 bzw. 11 dargestellt. Zwei in der Höhe erweiterte Öffnungsverschlussblätter werden eingesetzt, die jeweils zu entgegengesetzten Seiten hin zu öffnen sind.

Zur Erzielung der doppelten Breite sind zwei untere Quertraversen 221 und 221' miteinander verbunden. Hierfür ist ein Verbinder 232 vorgesehen, der in die einander zugewandten Aufnahmeöffnungen der unteren Quertraversen 221 und 221' eingeführt wird. Der Verbinder 232 ist in der Darstellung der Figur 3 gestrichelt dargestellt.

Zur Verstärkung des Rahmens 202, insbesondere aufgrund der Tatsache, dass zum Teil sehr hohe Lasten über den Rahmen hinweg transportiert werden, ist eine Aussteifung 233 vorgesehen, die mit den beiden unteren Quertraversen 221, 221' verbunden wird.

Wiederum sind zwei Laufschienen als Bestandteile der Quertraversen vorgesehen. Dargestellt sind die Verlängerungen der Laufschienen 205, 205', auf welchen je ein Öffnungsverschlussblatt im geöffneten Zustand läuft. Die beiden Öffnungsverschlussblätter, die in einem Rahmen 202 verwendet werden können, bewegen sich folglich nicht auf die gleiche Seite des Rahmens 202 und damit der entsprechenden Absturzsicherung, sondern es bewegt sich je ein Öffnungsverschlussblatt auf die ihm naheliegende Seite, das heißt ein Öffnungsverschlussblatt geht nach rechts und das andere nach links auf.

Im Übrigen ist der Aufbau wie anhand der Figur 2 beschrieben, das heißt es setzt sich der Rahmen zusammen aus zwei Basisrahmenteilen 223, 223`, zwei Rahmenverlängerungen 224, 224' sowie einer oberen Quertraverse 222 und, im Fall der Figur 3, aus zwei unteren Quertraversen 221, 221', die durch einen Verbinder 232 miteinander verbunden und somit aneinander befestigt sind. Wie aus einem Vergleich der Figuren 2 und 3 zu sehen ist, ist die obere Quertraverse 222 doppelt so lang wie die obere Quertraverse 122. Anders als bei der unteren Quertraverse wird bei der oberen Quertraverse eine Verbreiterung durch eine gesonderte obere Quertraverse erzeugt, anstelle des Miteinanderverbindens von zwei oberen Quertraversen. Dies insbesondere deshalb, da nach unten stehende Zapfen 231 eine Verletzungsgefahr für durchgehende Personen bergen würden.

In Figur 4 ist ein weiteres Ausführungsbeispiel eines Rahmens dargestellt. Es handelt sich um einen in der Höhe erweiterten Rahmen 302, wobei Figur 4A die Einzelteile vor dem Zusammenbau und Figur 4B den Rahmen 302 im zusammengebauten Zustand zeigt. Vergleichbar ist der Aufbau mit dem Rahmen 2 der Absturzsicherung 1, wie sie in Figur 1 dargestellt ist. Der grundsätzliche Aufbau eines solchen Rahmens wurde anhand von Figur 2 vorgestellt.

Der Rahmen 302 ist aus einer unteren Quertraverse 321 mit Verriegelungsmechanismus 304, einer oberen Quertraverse 322, zwei Basisrahmenteilen 323, 323`, zwei Rahmenverlängerungen 324, 324`, einer Laufschiene 305, vier Streben zur Anbindung an ein Gerüst 306, 306`, 306", 306‴ mit entsprechenden Befestigungsschellen 307, 307`, 307", 307‴, einer Halterung 308 und verschiedenen Anschlägen 309 zusammengesetzt. Wie anhand der Figur 2 erläutert, werden die Einzelteile ineinander gesteckt und miteinander lösbar befestigt. Hierfür sind zahlreiche Befestigungsmittel vorhanden, von denen einzelne mit dem Bezugszeichen 370 bezeichnet worden sind. Es ist jedoch für den Fachmann sofort aus der Zeichnung ersichtlich, dass eine ganze Anzahl weiterer Befestigungsmittel vorgesehen sind, um die einzelnen Rahmenteile lösbar miteinander zu verbinden. In der bevorzugten Ausführung der Figur 4 handelt es sich um Schrauben. Es können jedoch auch Nieten oder andere lösbare Befestigungsmittel eingesetzt werden.

Es sind hier drei verschiedene Anschläge 309, die den Weg des Öffnungsverschlussblattes begrenzen, unterscheidbar. Zum einen der Anschlag 309, der als Anschlag beim Schließen dient, der Anschlag 309`, der als ein erster Anschlag beim Öffnen dient, und der Anschlag 309", der als ein zweiter Anschlag beim Öffnen eine erweiterte Sicherheitsfunktion bietet.

In den Figuren 5A und 5B ist der Rahmen 402 einer doppelt breiten und einer doppelt hohen Absturzsicherung dargestellt, ähnlich wie bereits schematisch anhand von Figur 3 beschrieben. Der Rahmen ist aufgebaut aus einer oberen Quertraverse 422, zwei Rahmenverlängerungen 424, 424`, zwei Basisrahmenteilen 423, 423' und zwei unteren Quertraversen 421, 421'. Verbunden werden die beiden unteren Quertraversen 421, 421` mittels eines Verbinders 434, der in der Darstellung der Figur 5A bereits in die Öffnung 428" der unteren Quertraverse 421' eingesteckt worden ist.

Zur Aussteifung der unteren Quertraverse 421 ist eine Aussteifung 433 vorgesehen, die mit der unteren Quertraverse 421 verbunden wird.

Zur Anbindung an ein Gerüst sind vier Streben 406, 406', 406", 406‴ vorgesehen, die mittels der ebenfalls eingetragenen Befestigungsschellen 407, 407`, 407", 407‴ mit einem Gerüst verbindbar bzw. an einem Gerüst befestigbar sind.

Zum Öffnen des Öffnungsverschlussblattes, das in der Darstellung der Figur 5 nicht gezeigt ist, sind zwei Laufschienenelemente 405, 405`, vorgesehen, die an den übrigen Rahmenteilen des Rahmens 402 befestigt werden, so dass die beiden Öffnungsverschlussblätter jeweils nach außen geöffnet werden können, sobald der Verriegelungsmechanismus 404, 404' betätigt worden ist.

In Figur 6 ist sozusagen eine Grundversion eines Rahmens einer erfindungsgemäßen Absturzsicherung gezeigt. Der Rahmen 502 ist aufgebaut aus einer unteren Quertraverse 521 und zwei Basisrahmenteilen 523, 523'. Eine obere Quertraverse ist nicht vorgesehen, da es sich um eine sogenannte halbhohe Absturzsicherung handelt, das heißt mit einer Höhe von beispielsweise 100 - 120 cm. Eine solche Absturzsicherung kann z. B. bei reinen Lastenaufzügen, die mit niedrigen Geschwindigkeiten fahren, eingesetzt werden.

Wie bereits anhand der anderen Ausführungsbeispiele erläutert, weist der Rahmen daneben noch Streben zum Befestigen an einem Gerüst 506, 506`, 506", 506‴ mit entsprechenden Befestigungsschellen 507, 507`, 507", 507‴ auf.

Vorgesehen ist außerdem ein Anschlag 509 zum Begrenzen des Fahrwegs beim Schließen eines Öffnungsverschlussblattes, das in der Darstellung der Figur 6 nicht gezeigt ist. Das Öffnungsverschlussblatt öffnet in der gezeigten Darstellung nach rechts. Entsprechend ist eine Laufschiene 505 vorgesehen. Während der Verriegelungsmechanismus 504 betätigt und in eine waagerechte Stellung verbracht worden ist (vgl. Figur 1B), kann das Öffnungsverschlussblatt bewegt und nach rechts verschoben werden. Neben dem Anschlag zum Schließen 509 sind noch zwei weitere Anschläge beim Öffnen vorgesehen - der erste Anschlag beim Öffnen 509' und der zweite Anschlag beim Öffnen 509".

Wie anhand von beispielsweise Figur 2 beschrieben, werden die beiden Basisrahmenteile 523, 523` in die untere Quertraverse 521 eingeschoben und mit Hilfe von Befestigungsmitteln 570 lösbar befestigt.

Die Erfindung liegt darin, dass diese Grundversion des Rahmens 502 modular erweitert werden kann. Der Rahmen kann dadurch erhöht werden, dass zwei Rahmenverlängerungen oben auf die beiden Basisrahmenteile 523, 523` eingesteckt werden und oberseits mit einer oberen Quertraverse zu einem festen Rahmen verbunden werden. Typischerweise wird man außerdem die beiden Streben 506' und 506" von den beiden Basisrahmenteilen abmontieren und stattdessen jeweils eine Rahmenverlängerung montieren, damit der erhöhte Rahmen gut am Gerüst befestigt ist. Der Rahmen 502 kann auch verbreitert werden. Hierzu wird eine weitere untere Quertraverse eingefügt und mit der vorhandenen Quertraverse 521 verbunden. Zur Absteifung der Konstruktion ist es vorteilhaft ein Versteifungsmittel, z. B. in Form einer U-Schiene oder eines Vierkantrohres, mit der verlängerten unteren Quertraverse zu verbinden.

In Figur 7 ist eine niedrige, jedoch in der Breite erweiterte Version eines Rahmens für eine entsprechende Absturzsicherung dargestellt. In der Ausführung der Figur 7 müssen hierfür zwei Öffnungsverschlussblätter verwendet werden, die jeweils nach außen aufgeschoben werden.

Der Rahmen 602 ist zusammengesetzt aus zwei unteren Quertraversen 621, 621' und zwei Basisrahmenteilen 623, 623`. Die Befestigung am Gerüst erfolgt über entsprechende Streben 606, 606`, 606" und 606‴ mit Befestigungsschellen 607, 607`, 607" und 607‴.

Die beiden Öffnungsverschlussblätter werden mit Hilfe zweier Halterungen 608, 608' am Rahmen 602 gehalten und bei der Öffnungs- und Schließbewegung geführt. Geöffnet werden kann jedes Öffnungsverschlussblatt erst nach Entsicherung bzw. Freigabe durch den Verriegelungsmechanismus 604, 604`. Dann kann das Öffnungsverschlussblatt jeweils auf seiner ihm zugeordneten Laufschiene 605, 605' verschoben werden.

In Figur 8 ist ein Öffnungsverschlussblatt 703 dargestellt. Man könnte auch sagen, es handelt sich um ein Öffnungsverschlussblattelement 703, denn wie anhand der Figur 10 erläutert, lassen sich einzelne Öffnungsverschlussblätter 703 jeweils miteinander zu verbreiterten Öffnungsverschlussblättern zusammensetzen.

Ein Öffnungsverschlussblatt 703 besteht aus dem eigentlichen Blatt 751, das von einem Rahmen 750 gehalten wird. Vorgesehen sind außerdem zwei Laufrollen 752, 752`, die in einer Laufschiene, beispielsweise Bezugszeichen 5 in Figur 1, laufen.

Das in Figur 8 dargestellte bevorzugte Ausführungsbespiel eines Öffnungsverschlussblattes ist ein sogenanntes geschlossenes Öffnungsverschlussblatt, das besonders hohe Sicherheitsanforderungen erfüllt. Anstelle dieses vollständig geschlossenen Blattes 751 könnte jedoch auch eines beispielswiese in der Art eines Gitters oder in Form von mehreren Quer-oder Längsstreben, die in den Rahmen 750 eingefügt sind, eingesetzt werden.

Figur 9 zeigt ein Ausführungsbeispiel eines erhöhten Öffnungsverschlussblattes 703a. Es ist zusammengesetzt aus einem Basisöffnungsverschlussblatt 753, das identisch oder annähernd identisch aufgebaut ist wie das Öffnungsverschlussblatt 703 der Figur 8, und einer Öffnungsverschlussblatterhöhung 754, die mit dem Basisöffnungsverschlussblatt 753 verbunden werden kann. Das Basisöffnungsverschlussblatt 753 weist zwei Laufrollen 752, 752` auf, mit denen das Öffnungsverschlussblatt 703` verschoben werden kann.

Figur 10 zeigt ein Ausführungsbeispiel eines verbreiterten Öffnungsverschlussblattes 703b. Zwei Öffnungsverschlussblätter 703, 703`, wie sie in Figur 8 gezeigt und anhand derselben beschrieben worden sind, könnten miteinander zu einem verbreiterten Öffnungsverschlussblatt 703b verbunden werden. Alternativ ist es auch möglich, die beiden Öffnungsverschlussblätter 703, 703` einzeln in einen verbreiterten Rahmen einzubauen, wie er mit dem Bezugszeichen 602 bezeichnet und in Figur 7 dargestellt ist, sodass zwei einzelne Öffnungsverschlussblätter 703, 703' verwendet werden können, die jeweils nach außen, das heißt in entgegengesetzte Richtungen öffnen. Möglich ist jedoch auch, dass die beiden Öffnungsverschlussblätter 703, 703`, miteinander zu einem einzigen Öffnungsverschlussblatt 703b verbunden werden.

Figur 11 schließlich zeigt eine Version eines Öffnungsverschlussblattes 703c, bei dem zwei Basisöffnungsverschlussblätter 753, 753' mit jeweils einer Öffnungsverschlussblatterhöhung 754, 754' verbunden worden sind. Diese beiden erhöhten Öffnungsverschlussblätter können dann miteinander zu einem überhohen und überbreiten Öffnungsverschlussblatt 703c verbunden und aneinander befestigt werden. Auch hier wiederum ist denkbar, dass zwei erhöhte Öffnungsverschlussblätter im unverbundenen Zustand, das heißt einzeln, in einer verbreiterten und erhöhten Ausführungsversion eines Rahmens, beispielsweise wie schematisch anhand von Figur 3 erläutert, eingesetzt werden und dann jeweils in entgegengesetzte Richtungen nach außen öffnen.

Figur 12 zeigt ein Detail einer Absturzsicherung 800, genauer es zeigt die Funktionsweise des Verriegelungsmechanismus 804. Der Verriegelungsmechanismus 804 weist einen Kipphebel 860 auf, der in der Darstellung der Figur 12A in gekippter Stellung und in der Darstellung der Figur 12B in waagrechter Stellung gezeigt ist. In der gekippten Stellung der Figur 12A ist das Öffnungsverschlussblatt 803 nicht bewegbar, das heißt es kann nicht verschoben und damit nicht geöffnet werden, da der Verriegelungsmechanismus 804 in den Rahmen 850 des Öffnungsverschlussblattes 803 eingreift, z. B. mittels eines Arretierungsbolzens (nicht dargestellt). Wird der Kipphebel 860 in eine waagrechte Position verbracht, das heißt in eine Stellung, die parallel zu der Längserstreckung der unteren Quertraverse 821 ist, wie dargestellt in Figur 12B, so ist das Öffnungsverschlussblatt 803 frei - es kann verschoben werden über die Laufrollen 852. Die Kippbewegung des Kipphebels 860 ist eingetragen mit dem Doppelpfeil K. Wird die Kraft, welche den Kipphebel 860 in eine waagrechte Position verbringt, das heißt die Absturzsicherung 800 zum Öffnen frei gibt, weggenommen, so fällt der Kipphebel 860 aufgrund seiner Konstruktion, insbesondere der außermittigen Lagerung, zuverlässig in die gekippte Position zurück, rein bedingt durch auf ihn einwirkende Schwerkraft.

Ein Kipphebel 860 ist so konstruiert, dass er sowohl für links als auch für rechts öffnende Öffnungsverschlussblätter eingesetzt werden kann. Hierzu sind zwei außermittig gesetzte Bohrungen 834, 834' vorgesehen, welche jeweils als Drehpunkt eingesetzt werden können. In der Darstellung der Figur 12 wurde die Bohrung 834 als Drehpunkt des Kipphebels 860 genutzt - es handelt sich um eine nach rechts öffnende Absturzsicherung.

In Figur 13 ist die Halterung 908 im Detail dargestellt. Wie zu sehen ist, ist die Halterung 908 aus einem Befestigungsteil 980 und einem Aufnahmeteil 981 zusammengesetzt.

Die Halterung 908 ist spiegelbildlich gestaltet - man könnte auch sagen, sie ist symmetrisch entlang einer durch das Befestigungsteil 980 hindurchlaufenden Spiegelungsebene, die parallel zur größten Fläche des Befestigungsteils 980 verläuft. Infolgedessen kann die Halterung 908 beidseitig montiert werden, das heißt sie kann sowohl so montiert werden, dass - betrachtet anhand der Figur 13 - das seitliche Rahmenteil, an dem das Befestigungsteil 980 befestigt werden soll, auf der Rückseite des Befestigungsteils 980 als auch auf dessen Vorderseite sich befinden kann.

Das Befestigungsteil 980 wird mit Hilfe von Befestigungsmitteln an entweder dem Basisrahmenteil im Falle einer niedrigen Absturzsicherung (vgl. Figur 6) oder an der Rahmenverlängerung im Falle einer erhöhten Absturzsicherung (vgl. Figur 1) befestigt. Hierfür sind entsprechende Ausnehmungen für Befestigungsmittel 982, 982` vorgesehen, z. B. als Langlöcher wie in der Darstellung der Figur 13, was überdies den Vorteil hat, dass eine gewisse Anpassung der Höhe der Befestigung der Halterung 908 möglich wird.

Durch Vorsehen von Bohrungen zur Befestigung der Halterung sowohl an den Basisrahmenteilen als auch an den Rahmenverlängerungen kann die Halterung immer so montiert werden, dass das Öffnungsverschlussblatt durch sie gehalten und geführt werden kann - egal, ob es sich um eine niedrige Version der Absturzsicherung (vgl. Figur 6) oder um eine hohe Version (vgl. Figur 1) handelt. Die Halterung ist in der Höhe variabel montierbar.

Das Aufnahmeteil 980 nimmt einen Bereich des Öffnungsverschlussblattes auf, genauer sie umgreift einen Bereich des oberen Rahmenteils eines Öffnungsverschlussblattes, wie unschwer aus einer Zusammenschau der Figuren 8 und 13, insbesondere unter Berücksichtigung der Darstellung der Figuren 1A und 1B, für einen Fachmann zu erkennen sein wird. Das Aufnahmeteil 981 hält das Öffnungsverschlussblatt in seiner Position, das heißt verhindert ein Herausfallen des Öffnungsverschlussblattes aus der Laufschiene. Außerdem bietet es auch eine Führung beim Verschieben, so dass das Öffnungsverschlussblatt auch beim Verschieben nicht herausfällt und überdies leichtgängig verschoben werden kann, das heißt dass ein Verkanten verhindert wird.

**Bezugszeichenliste**

| **Nr.** | **Merkmal** |
|---|---|
| 1, 800 | Absturzsicherung |
| 2, 102, 202, 302, 402, 502, 602, 802 | Rahmen |
| 3, 703, 803 | Öffnungsverschlussblatt |
| 703a | erhöhtes Öffnungsverschlussblatt |
| 703b | verbreitertes Öffnungsverschlussblatt |
| 703c | Maxi-Öffnungsverschlussblatt |
| 4, 304, 404, 504, 604, 804 | Verriegelungsmechanismus |
| 5, 105, 205, 305, 405, 505, 605 | Laufschiene |
| 6, 306, 406, 506, 606 | Strebe zum Anbinden an ein Gerüst |
| 7, 307, 407, 507, 607 | Befestigungsschelle |
| 8, 308, 408, 508, 608, 908 | Halterung |
| 9, 309, 409, 509 | Anschlag |
| 10 | Türschwelle |
| 21, 121, 221, 321, 421, 521, 621, 821 | untere Quertraverse |
| 22, 122, 222, 322, 422 | obere Quertraverse |
| 23, 123, 223, 323, 423, 523, 623 | Basisrahmenteil |
| 24, 124, 224, 324, 424 | Rahmenverlängerung |
| 125, 225, 325, 425 | langer Schenkel |
| 126, 226, 326, 426 | kurzer Schenkel |
| 127, 227, 327, 427 | Aufnahmeöffnung des Basisrahmenteils |
| 128, 228, 328, 428 | Aufnahmeöffnung der unteren Quertraverse |
| 129, 229, 329, 429 | Steckzapfen der Rahmenverlängerung |
| 130, 230, 330, 430 | Aufnahmeöffnung der Rahmenverlängerung |
| 131, 231, 331, 431 | Steckzapfen der oberen Quertraverse |
| 232, 432 | Verbinder |
| 233, 433 | Aussteifung |
| 834 | Bohrungen |
| 750, 850 | Rahmen des Öffnungsverschlussblattes |
| 751, 851 | Blatt |
| 752, 852 | Laufrolle |
| 53, 753 | Basisöffnungsverschlussblatt |
| 54, 754 | Öffnungsverschlussblatterhöhung |
| 60, 860 | Kipphebel |
| 370, 470, 570 | Befestigungsmittel |
| 980 | Befestigungsteil |
| 981 | Aufnahmeteil |
| 982 | Öffnungen für Befestigungsmittel |
| LR | Laufrichtung |
| S | Einsteckrichtung |
| K | Kipprichtung |

## Patentansprüche

1. Absturzsicherung (1, 800) für einen Übergang von einem Aufzug, insbesondere einem Bauaufzug oder einem Industrieaufzug, zu einem Gebäude oder einem Gerüst, aufweisend einen Rahmen (2, 102, 202, 302, 402, 502, 602, 802) und ein Öffnungsverschlussblatt (3, 703, 803), zum Verschluss einer Öffnung am Übergang,
wobei der Rahmen eine untere Quertraverse (21, 121, 221, 321, 421, 521, 621, 821) und seitliche Rahmenteile (23, 24, 123, 124, 223, 224, 323, 324, 423, 424, 523, 623) aufweist,
wobei die untere Quertraverse und die seitlichen Rahmenteile miteinander zu dem Rahmen lösbar verbunden sind,
**dadurch gekennzeichnet,**
**dass** der Rahmen modulartig erweiterbar ist, indem die Absturzsicherung zumindest eine weitere untere Quertraverse und/oder seitliche Rahmenteile umfasst, die in den Rahmen einfügbar sind, so dass die Absturzsicherung in einer Breite und/oder in einer Höhe erweiterbar ist,
**dass** die Absturzsicherung zumindest ein weiteres Öffnungsverschlussblatt und/oder zumindest eine Öffnungsverschlussblatterhöhung (54, 754) umfasst, so dass das Öffnungsverschlussblatt in einer Breite und/oder in einer Höhe modulartig erweiterbar ist,
wobei das Öffnungsverschlussblatt in der Höhe modulartig erweiterbar ist, indem die zumindest eine Öffnungsverschlussblatterhöhung auf ein Basisöffnungsverschlussblatt (53, 753) setzbar und mit diesem, insbesondere lösbar, verbindbar ist,
und **dass** das Öffnungsverschlussblatt türblattartig ist und gegenüber dem Rahmen in der Art des Türblattes einer Schiebetüre verschiebbar ist.

2. Absturzsicherung nach Anspruch 1, **dadurch gekennzeichnet, dass** an der Absturzsicherung ein Verriegelungsmechanismus (4, 304, 404, 504, 604, 804) vorgesehen ist, so dass das Öffnungsverschlussblatt nur geöffnet werden kann, wenn sich der Aufzug vor der Absturzsicherung am Übergang in einer Haltestellung befindet, wodurch der Verriegelungsmechanismus betätigbar ist.

3. Absturzsicherung nach Anspruch 2, **dadurch gekennzeichnet, dass** der Verriegelungsmechanismus durch eine Rampe des Aufzugs betätigbar ist.

4. Absturzsicherung nach Anspruch 3, **dadurch gekennzeichnet, dass** der Verriegelungsmechanismus einen Kipphebel (60, 860) umfasst, der in einer gekippten Position ein Öffnen des Öffnungsverschlussblattes verhindert und der in einer waagrechten Position das Öffnen ermöglicht, wobei durch ein Aufliegen der Rampe auf dem Verriegelungsmechanismus der Verriegelungsmechanismus von der gekippten in die waagrechte Position verbringbar ist.

5. Absturzsicherung nach einem der vorstehenden Ansprüche, **dadurch gekennzeichnet, dass** als ein seitliches Rahmenteil ein Basisrahmenteil (23, 123, 223, 323, 423, 523, 623) vorgesehen ist, das in die untere Quertraverse einführbar, insbesondere einsteckbar, und damit verbindbar ist, insbesondere dass das Basisrahmenteil L-förmig ist und ein kurzer Schenkel (126, 226, 326, 426) der L-Form in die untere Quertraverse einführbar ist.

6. Absturzsicherung nach einem der vorstehenden Ansprüche, **dadurch gekennzeichnet, dass** eine obere Quertraverse (22, 122, 222, 322, 422) vorgesehen ist, die in die seitlichen Rahmenteile einführbar, insbesondere einsteckbar, und damit verbindbar ist, insbesondere dass die obere Quertraverse bankartig gestaltet ist, wobei nach unten weisende Steckzapfen (131, 231, 331, 431) der oberen Quertraverse in die seitlichen Rahmenteile einführbar sind.

7. Absturzsicherung nach einem der Ansprüche 5 oder 6, **dadurch gekennzeichnet, dass** als seitliche Rahmenteile zur Erhöhung der Absturzsicherung Rahmenverlängerungen (24, 124, 224, 324, 424) vorgesehen sind, die in die Basisrahmenteile einführbar, insbesondere einsteckbar, und damit verbindbar sind.

8. Absturzsicherung nach einem der vorstehenden Ansprüche, **dadurch gekennzeichnet, dass** die unteren Quertraversen miteinander verbindbar sind, so dass die Absturzsicherung in der Breite erweiterbar ist, wobei insbesondere die Verbindung der unteren Quertraversen mittels eines Verbinders (232, 432) geschieht, insbesondere eines Verbinders, der in die unteren Quertraversen einführbar, insbesondere einsteckbar, und jeweils damit verbindbar ist.

9. Absturzsicherung nach einem der vorstehenden Ansprüche, **dadurch gekennzeichnet, dass** das Öffnungsverschlussblatt (3, 703, 703b, 803) in der Breite modulartig erweiterbar ist, indem mehrere Öffnungsverschlussblätter nebeneinander, insbesondere lösbar, verbindbar sind.

10. Absturzsicherung nach einem der vorstehenden Ansprüche, **dadurch gekennzeichnet, dass** das verschiebbare türblattartige Öffnungsverschlussblatt auf einer Laufschiene (5, 105, 205, 305, 405, 505, 605) verschiebbar ist, wobei insbesondere die Laufschiene der unteren Quertraverse vorgelagert ist.

11. Absturzsicherung nach einem der vorstehenden Ansprüche, **dadurch gekennzeichnet, dass** das Öffnungsverschlussblatt am Rahmen gelagert ist, insbesondere dass zumindest eine Halterung (8, 308, 408, 508, 608, 908) vorgesehen ist, welche das Öffnungsverschlussblatt hält und insbesondere zugleich als Führung beim Öffnen des Öffnungsverschlussblattes dient.

12. Absturzsicherung nach Anspruch 11, **dadurch gekennzeichnet, dass** die Halterung mehrteilig ist, aufweisend ein Befestigungsteil (980), welches am Rahmen befestigbar ist, und ein Aufnahmeteil (981), welches einen Bereich des Öffnungsverschlussblattes aufnimmt und das insbesondere das Öffnungsverschlussblatt beim Öffnen führt.

13. Absturzsicherung nach Anspruch 11 oder 12, **dadurch gekennzeichnet, dass** die Halterung symmetrisch gestaltet ist, so dass eine einzige Halterung sowohl auf einer linken als auch auf einer rechten Seite der Absturzsicherung montierbar ist.

## Claims

1. Fall protection device (1, 800) for a transition from an elevator, in particular a construction elevator or an industrial elevator, to a building or a scaffolding, comprising a frame (2, 102, 202, 302, 402, 502, 602, 802) and an opening closure leaf (3, 703, 803) for closing an opening at the transition,
wherein the frame comprises a lower crossbeam (21, 121, 221, 321, 421, 521, 621, 821) and lateral frame parts (23, 24, 123, 124, 223, 224, 323, 324, 423, 424, 523, 623),
wherein the lower crossbeam and the lateral frame parts are detachably connected to each other to form the frame,
**characterized**
**in that** the frame can be extended in a modular manner due to the fact that the fall protection device comprises at least one further lower crossbeam and/or lateral frame parts which can be added into the frame, so that the fall protection device can be extended in a width and/or in a height,
**in that** the fall protection device comprises at least one further opening closure leaf and/or at least one opening closure leaf height extension (54, 754), so that the opening closure leaf can be extended in a width and/or in a height in a modular manner,
wherein the opening closure leaf can be extended in height in a modular manner due to the fact that the at least one opening closure leaf height extension can be placed onto a basic opening closure leaf (53, 753) and can be connected to the latter, in particular in a detachable manner,
and **in that** the opening closure leaf is designed in the manner of a door leaf and is slidable relative to the frame in the manner of the door leaf of a sliding door.

2. Fall protection device according to claim 1, **characterized in that** a locking mechanism (4, 304, 404, 504, 604, 804) is provided on the fall protection device, so that the opening closure leaf can only be opened when the elevator is in a holding position in front of the fall protection device at the transition, as a result of which the locking mechanism can be operated.

3. Fall protection device according to claim 2, **characterized in that** the locking mechanism can be operated by a ramp of the elevator.

4. Fall protection device according to claim 3, **characterized in that** the locking mechanism comprises a tilting lever (60, 860), which in a tilted position prevents opening of the opening closure leaf and in a horizontal position permits opening, wherein the locking mechanism can be moved from the tilted to the horizontal position as a result of the ramp bearing against the locking mechanism.

5. Fall protection device according to any one of the preceding claims, **characterized in that** a basic frame part (23, 123, 223, 323, 423, 523, 623) is provided as a lateral frame part, which basic frame part can be inserted, in particular plugged, into the lower crossbeam and thus can be connected thereto, in particular **in that** the basic frame part is L-shaped and a short leg (126, 226, 326, 426) of the L-shape can be inserted into the lower crossbeam.

6. Fall protection device according to any one of the preceding claims, **characterized in that** an upper crossbeam (22, 122, 222, 322, 422) is provided, which can be inserted, in particular plugged, into the lateral frame parts and thus can be connected thereto, in particular **in that** the upper crossbeam is bench-shaped, wherein downward-pointing pegs (131, 231, 331, 431) of the upper crossbeam can be inserted into the lateral frame parts.

7. Fall protection device according to any one of claims 5 or 6, **characterized in that** frame extensions (24, 124, 224, 324, 424) are provided as lateral frame parts for increasing the height of the fall protection device, which frame extensions can be inserted, in particular plugged, into the basic frame parts and thus can be connected thereto.

8. Fall protection device according to any one of the preceding claims, **characterized in that** the lower crossbeams can be connected to each other, so that the fall protection device can be extended in width, wherein in particular the connection of the lower crossbeams takes place by means of a connector (232, 432), in particular a connector which can be inserted, in particular plugged, into the lower crossbeams and thus in each case can be connected thereto.

9. Fall protection device according to any one of the preceding claims, **characterized in that** the opening closure leaf (3, 703, 703b, 803) can be extended in width in a modular manner due to the fact that multiple opening closure leaves can be connected next to each other, in particular in a detachable manner.

10. Fall protection device according to any one of the preceding claims, **characterized in that** the opening closure leaf, which is designed in the manner of a slidable door leaf, is slidable on a running rail (5, 105, 205, 305, 405, 505, 605), wherein in particular the running rail is mounted in front of the lower crossbeam.

11. Fall protection device according to any one of the preceding claims, **characterized in that** the opening closure leaf is supported on the frame, in particular **in that** at least one mount (8, 308, 408, 508, 608, 908) is provided, which holds the opening closure leaf and in particular at the same time serves as a guide during the opening of the opening closure leaf.

12. Fall protection device according to claim 11, **characterized in that** the mount is of multipart design, comprising a fastening part (980), which can be fastened to the frame, and a receiving part (981), which receives a region of the opening closure leaf and in particular guides the opening closure leaf during opening.

13. Fall protection device according to claim 11 or 12, **characterized in that** the mount is of symmetrical design, so that a single mount can be installed on a left-hand side or on a righthand side of the fall protection device.

## Revendications

1. Barrière de sécurité (1, 800) pour une transition depuis un ascenseur, en particulier un monte-matériaux ou un ascenseur industriel, vers un bâtiment ou un échafaudage, présentant un cadre (2, 102, 202, 302, 402, 502, 602, 802) et un volet de fermeture d'ouverture (3, 703, 803), pour la fermeture d'une ouverture au niveau de la transition,
dans laquelle le cadre présente une traverse transversale inférieure (21, 121, 221, 321, 421, 521, 621, 821) et des parties de cadre latérales (23, 24, 123, 124, 223, 224, 323, 324, 423, 424, 523, 623),
dans laquelle la traverse transversale inférieure et les parties de cadre latérales sont raccordées ensemble de façon amovible au cadre,
**caractérisée en ce que**,
le cadre peut être élargi de façon modulaire **en ce que** la barrière de sécurité comprend au moins une autre traverse transversale inférieure et/ou des parties de cadre latérales qui peuvent être insérées dans le cadre, de sorte que la barrière de sécurité puisse être élargie en largeur et/ou en hauteur,
la barrière de sécurité comprend au moins un autre volet de fermeture d'ouverture et/ou au moins une surélévation de volet de fermeture d'ouverture (54, 754), de sorte que le volet de fermeture d'ouverture puisse être élargi de façon modulaire en largeur et/ou en hauteur,
dans laquelle le volet de fermeture d'ouverture peut être élargi de façon modulaire en hauteur **en ce que** la au moins une surélévation de volet de fermeture d'ouverture peut être posée sur un volet de fermeture d'ouverture de base (53, 753) et raccordée à celui-ci, en particulier de façon amovible,
et le volet de fermeture d'ouverture est en forme de vantail de porte et peut être coulissé par rapport au cadre à la manière du vantail de porte d'une porte coulissante.

2. Barrière de sécurité selon la revendication 1, **caractérisée en ce qu'**un mécanisme de verrouillage (4, 304, 404, 504, 604, 804) est prévu contre la barrière de sécurité, de sorte que le volet de fermeture d'ouverture puisse être ouvert uniquement lorsque l'ascenseur se trouve dans une position d'arrêt devant la barrière de sécurité au niveau de la transition, moyennant quoi le mécanisme de verrouillage peut être actionné.

3. Barrière de sécurité selon la revendication 2, **caractérisée en ce que** le mécanisme de verrouillage peut être actionné par une rampe de l'ascenseur.

4. Barrière de sécurité selon la revendication 3, **caractérisée en ce que** le mécanisme de verrouillage comprend un basculeur (60, 860) qui dans une position basculée empêche une ouverture du volet de fermeture d'ouverture et qui dans une position horizontale permet l'ouverture, dans laquelle par un appui de la rampe sur le mécanisme de verrouillage, le mécanisme de verrouillage peut être amené de la position basculée à la position horizontale.

5. Barrière de sécurité selon l'une des revendications précédentes, **caractérisée en ce qu'**en tant que partie de cadre latérale est prévue une partie de cadre de base (23, 123, 223, 323, 423, 523, 623) qui peut être introduite, en particulier enfichée, dans la traverse transversale inférieure et ainsi raccordée à celle-ci, en particulier **en ce que** la partie de cadre de base est en forme de L et une courte branche (126, 226, 326, 426) en forme de L peut être introduite dans la traverse transversale inférieure.

6. Barrière de sécurité selon l'une des revendications précédentes, **caractérisée en ce qu'**est prévue une traverse transversale supérieure (22, 122, 222, 322, 422) qui peut être introduite, en particulier enfichée, dans les parties de cadre latérales et ainsi raccordée à celles-ci, en particulier **en ce que** la traverse transversale supérieure est conçue en forme de banc, dans laquelle des tenons enfichables (131, 231, 331, 431) pointant vers le bas de la traverse transversale supérieure peuvent être introduits dans les parties de cadre latérales.

7. Barrière de sécurité selon l'une des revendications 5 ou 6, **caractérisée en ce qu'**en tant que parties de cadre latérales pour une surélévation de la barrière de sécurité sont prévues des rallonges de cadre (24, 124, 224, 324, 424) qui peuvent être introduites, en particulier enfichées, dans les parties de cadre latérales et ainsi raccordées à celles-ci.

8. Barrière de sécurité selon l'une des revendications précédentes, **caractérisée en ce que** les traverses transversales inférieures peuvent être raccordées ensemble, de sorte que la barrière de sécurité puisse être élargie en largeur, dans laquelle en particulier le raccordement des traverses transversales inférieures s'effectue au moyen d'un raccord (232, 432), en particulier un raccord qui peut être introduit, en particulier enfiché, dans les traverses transversales inférieures et ainsi respectivement raccordé à celles-ci.

9. Barrière de sécurité selon l'une des revendications précédentes, **caractérisée en ce que** le volet de fermeture d'ouverture (3, 703, 703b, 803) peut être élargi en largeur de façon modulaire, **en ce que** plusieurs volets de fermeture d'ouverture peuvent être raccordés les uns à côté des autres, en particulier de façon amovible.

10. Barrière de sécurité selon l'une des revendications précédentes, **caractérisée en ce que** le volet de fermeture d'ouverture en forme de vantail de porte et pouvant être coulissé peut être coulissé sur une glissière (5, 105, 205, 305, 405, 505, 605), dans laquelle en particulier la glissière de la traverse transversale inférieure est située en amont.

11. Barrière de sécurité selon l'une des revendications précédentes, **caractérisée en ce que** le volet de fermeture d'ouverture est monté contre le cadre, en particulier **en ce qu'**est prévue au moins une retenue (8, 308, 408, 508, 608, 908), laquelle retient le volet de fermeture d'ouverture et en particulier sert simultanément de guidage lors de l'ouverture du volet de fermeture d'ouverture.

12. Barrière de sécurité selon la revendication 11, **caractérisée en ce que** la retenue se présente en plusieurs parties, présentant une partie de fixation (980), laquelle peut être fixée contre le cadre, et une partie de réception (981), laquelle reçoit une zone du volet de fermeture d'ouverture et qui en particulier guide le volet de fermeture d'ouverture lors de l'ouverture.

13. Barrière de sécurité selon la revendication 11 ou 12, **caractérisée en ce que** la retenue est conçue de façon symétrique, de sorte qu'une unique retenue peut être montée tant sur un côté gauche que sur un côté droit de la barrière de sécurité.
